# EUROPÄISCHE PATENTSCHRIFT

(11) **EP 3 727 699 B1**
(45) Veröffentlichungstag und Bekanntmachung des Hinweises auf die Patenterteilung: **05.02.2025**
(21) Anmeldenummer: 18825929.5
(22) Anmeldetag: 12.12.2018
(51) Int. Cl.: B04B 5/04, B04B 7/08, B04B 7/02, B04B 9/00

(54) **ZENTRIFUGENROTOR**
CENTRIFUGE ROTOR
ROTOR DE CENTRIFUGEUSE

(30) Priorität: 20.12.2017 DE 102017130787
(43) Veröffentlichungstag der Anmeldung: 28.10.2020
(73) Patentinhaber: Eppendorf SE, 22339 Hamburg (DE)
(72) Erfinder: KÜHNERT, Steffen, 22339 Hamburg (DE); KNOSPE, Christoph, 22339 Hamburg (DE)
(74) Vertreter: Hecht, Jan-David
(86) Internationale Anmeldenummer: PCT/EP2018/084504
(87) Internationale Veröffentlichungsnummer: WO 2019/121214

(56) Entgegenhaltungen:
- EP-A1- 3 132 855
- DE-A1- 102005 014 218

## Beschreibung

Die vorliegende Erfindung betrifft einen Zentrifugenrotor nach dem Oberbegriff von Anspruch 1.

Zentrifugenrotoren werden in Zentrifugen, insbesondere Laborzentrifugen, dazu eingesetzt, um die Bestandteile von darin zentrifugierten Proben unter Ausnutzung der Massenträgheit zu trennen. Dabei werden zur Erzielung hoher Entmischungsraten immer höhere Rotationsgeschwindigkeiten eingesetzt. Laborzentrifugen sind dabei Zentrifugen, deren Rotoren bei vorzugsweise mindestens 3.000, bevorzugt mindestens 10.000, insbesondere mindestens 15.000 Umdrehungen pro Minute arbeiten und zumeist auf Tischen platziert werden. Um sie auf einem Arbeitstisch platzieren zu können, weisen sie insbesondere einen Formfaktor von weniger als 1 m × 1 m × 1 m auf, ihr Bauraum ist also beschränkt. Vorzugsweise ist dabei die Gerätetiefe auf max. 70 cm beschränkt.

Zumeist ist vorgesehen, dass die Proben bei bestimmten Temperaturen zentrifugiert werden. Beispielsweise dürfen Proben, die Eiweiße und dgl. organische Substanzen enthalten, nicht überhitzt werden, so dass die Obergrenze für die Temperierung solcher Proben standardmäßig im Bereich von +40°C liegt. Andererseits werden bestimmte Proben standardmäßig im Bereich +4°C (die Anomalie des Wassers beginnt bei 3,98°C) gekühlt.

Neben solchen vorbestimmten Höchsttemperaturen von beispielsweise ca. +40°C und Standarduntersuchungstemperaturen wie beispielsweise +4°C sind auch weitere Standarduntersuchungstemperaturen vorgesehen, wie beispielsweise bei +11°C, um bei dieser Temperatur zu prüfen, ob die Kälteanlage der Zentrifuge unterhalb Raumtemperatur geregelt läuft. Andererseits ist es aus Arbeitsschutzgründen notwendig, ein Anfassen von Elementen zu verhindern, die eine Temperatur von größer gleich +60°C aufweisen.

Zur Temperierung können grundsätzlich aktive und passive Systeme verwendet werden. Aktive Kühlungssysteme besitzen einen Kältemittelkreislauf, der den Zentrifugenkessel temperiert, wodurch indirekt der Zentrifugenrotor und die darin aufgenommenen Probenbehälter gekühlt werden.

Passive Systeme basieren auf einer abluftunterstützten Kühlung bzw. Belüftung. Diese Luft wird direkt an dem Zentrifugenrotor vorbei geführt, wodurch eine Temperierung erfolgt. Die Luft wird dabei durch Öffnungen in den Zentrifugenkessel gesaugt, wobei das Ansaugen selbständig durch die Drehung des Zentrifugenrotors erfolgt.

Die zu zentrifugierenden Proben werden in Probenbehältern gelagert und diese Probenbehälter mittels eines Zentrifugenrotors rotatorisch angetrieben. Dabei werden die Zentrifugenrotoren üblicherweise mittels einer senkrechten Antriebswelle, die von einem elektrischen Motor angetrieben wird, in Rotation versetzt. Es gibt verschiedene Zentrifugenrotoren, die je nach Anwendungszweck eingesetzt werden. Dabei können die Probenbehälter die Proben direkt enthalten oder in den Probenbehältern sind eigene Probenbehältnisse eingesetzt, die die Probe enthalten, so dass in einem Probenbehälter eine Vielzahl von Proben gleichzeitig zentrifugiert werden können.

Ganz allgemein weisen solche Zentrifugenrotoren üblicherweise ein Unterteil und einen Deckel auf, wobei im geschlossenen Zustand des Deckels sich zwischen Unterteil und Deckel ein Innenraum ausbildet, in dem die Probengefäße angeordnet werden können, um die Proben in einer geeigneten Zentrifuge zu zentrifugieren. Wenn die Probengefäße unter einem fest vorgegebenen Winkel in dem Zentrifugenrotor angeordnet sind, dann handelt es sich um einen sogenannten Festwinkelrotor.

Zur Verbindung mit der Zentrifuge ist das Unterteil üblicherweise mit einer Nabe versehen, die mit der Motor getriebenen Antriebswelle der Zentrifuge koppelbar ist.

Der Deckel wiederum ist mit dem Unterteil normalerweise verschließbar ausgebildet.

Üblicherweise erfolgt eine aerosoldichte Abdichtung zwischen dem Deckel und dem Unterteil, wobei beispielsweise der Festwinkelrotor FA-45-48-11 der Firma Eppendorf^{®}, der beispielsweise in der Laborzentrifuge 5430 R der Firma Eppendorf^{®} einsetzbar ist, einen diskusartigen Deckel aufweist, in dem eine radial nach außen offene Nut angeordnet ist, wobei die Nut einen O-Ring als Dichtungsmittel beinhaltet. Der Deckel wird beim Schließen in eine korrespondierende etwa senkrecht verlaufende Ausnehmung des Unterteils eingesetzt und nach unten verspannt, wobei der O-Ring zwischen Nut und Seitenwand des Unterteils eingeklemmt wird, um dadurch die Abdichtung zu bewirken. Durch die aerosoldichte Abdichtung können die Zentrifugenbehälter einfach transportiert und manipuliert werden, ohne dass Gefahr besteht, dass die Proben die Zentrifuge oder die Umgebung kontaminieren können.

Der Verschluss zwischen Deckel und Unterteil kann verschieden ausgebildet sein.

Bekannt sind zum einen Zentrifugenrotoren, bei denen an dem Deckel eine Verriegelungsmutter freidrehbar angeordnet ist und das Unterteil rings um die Nabe ein entsprechendes Gewinde aufweist. Ein Beispiel für einen solchen Zentrifugenrotor ist das Modell F-45-32-5-PCR der Fa. Eppendorf^{®}. Zum Verschließen des Deckels auf dem Unterteil muss der Deckel mit der Verriegelungsmutter auf das Gewinde aufgesetzt und verschraubt werden. Hierzu sind zwei Hände erforderlich, nämlich eine Hand, die das Unterteil festhält, und eine Hand, die die Verriegelungsmutter aufsetzt und festzieht. Außerdem müssen zahlreiche Umdrehungen der Verriegelungsmutter vollzogen werden, bis der Verschluss fest ist, was mit einem erhöhten Aufwand verbunden ist.

Um diesen Aufwand zu verringern, sind schon Zentrifugenrotoren bekannt, bei denen eine Art Bajonettverschluss verwendet wird, so dass nur noch etwa eine halbe Umdrehung einer entsprechenden Verriegelungsmutter vollzogen werden muss, bis der Verschluss fest ist. Ein Beispiel für einen solchen Zentrifugenrotor ist das Modell FA-45-18-11 der Fa. Eppendorf^{®}. Der Verschluss ist dabei in der Form eines Bewegungsgewindes realisiert, dessen Steigungswinkel so gewählt ist, dass die Verriegelungsmutter mit ihren Verriegelungsnocken aufgrund des Eigengewichts des Deckels selbsttätig kurz vor die Verschlussposition rotiert. Außerdem ist mit Hilfe einer gummielastischen Abdichtung eine formschlüssige Arretierung verwirklicht, so wie es in der EP 2 024 097 A1 beschrieben ist. Dadurch muss der Deckel mit einer Hand nur noch aufgesetzt werden, wonach die Verriegelungsmutter sich selbsttätig bis vor die Verriegelungsposition dreht. Dann muss die Verriegelungsmutter nur noch um einige Grad weitergedreht werden, um die Arretierung vorzunehmen, wobei die gummielastische Abdichtung zusammen mit einem Rücksprung in der Bajonettverschluss-Kulisse gegenüber dem Verriegelungsnocken die Arretierung bewirkt. Allerdings sind für diesen letzten Schritt auch zwei Hände erforderlich.

Die EP 3 132 855 A1 zeigt einen Zentrifugenrotor mit einem Deckel, wobei am Deckel eine Handhabe angeordnet ist, mit der der Deckel auf den Rotor aufgesetzt und vom Rotor abgenommen werden kann. Die Verriegelung zwischen Deckel und Rotor ist mit Hilfe eines Schnellverschlusses betätigbar, wobei die Verriegelung beim Tragen des Rotors gesichert ist. Von diesem Zentrifugenrotor geht die vorliegende Erfindung gemäß dem Oberbegriff von Anspruch 1 aus.

Die DE 10 2005 014 218 A1 betrifft einen Zentrifugenrotor, bei dem ebenfalls der Deckel mit dem Rotorkörper verriegelt ist. Zusätzlich soll die Entnahme des Rotors aus der Zentrifuge ohne Lösen des Deckels ermöglicht werden, wozu ein Zugriff auf die Kupplung über eine Bohrung besteht.

Es ist daher Aufgabe der vorliegenden Erfindung, den Zentrifugenrotor in Bezug auf den Verschluss zwischen dem Unterteil des Zentrifugenrotors und dem Deckel so zu verbessern, dass eine echte Einhandbedienbarkeit ermöglicht wird. Insbesondere soll der Verschluss mit nur einer Hand verschließbar und wieder lösbar sein. Vorzugsweise soll der Verschluss konstruktiv einfacher und auch kostengünstiger herstellbar sein.

Diese Aufgabe wird gelöst mit dem erfindungsgemäßen Zentrifugenrotor nach Anspruch 1. Vorteilhafte Weiterbildungen sind in den Unteransprüchen und in der nachfolgenden Beschreibung zusammen mit den Figuren angegeben.

Erfinderseits wurde erkannt, dass diese Aufgabe in überraschender Art und Weise dadurch besonders einfach gelöst werden kann, wenn zwischen Deckel und Unterteil des Zentrifugenrotors eine Verriegelung in der Form einer ersten Hinterschneidung besteht, in die ein Vorsprung eingreift. Es besteht also eine lösbare Verzahnung zwischen Deckel und Unterteil. Dadurch kann der Deckel am Unterteil leicht angeordnet und wieder von diesem entfernt werden.

Dieser Vorsprung kann aus der ersten Hinterschneidung zur Herstellung eines geöffneten Zustands entnehmbar sein. Dabei kann der Vorsprung unter einer Vorspannung stehen, um den geschlossenen Zustand über die Verriegelung leicht herstellen zu können.

Der erfindungsgemäße Zentrifugenrotor weist ein Unterteil und einen Deckel auf, wobei der Zentrifugenrotor eine Drehachse aufweist, wobei der Deckel auf das Unterteil entlang der Drehachse in einer Schließrichtung aufsteckbar und entlang der Drehachse in einer Lösrichtung abnehmbar ist, wobei im geschlossenen Zustand des Deckels ein Verschluss zwischen dem Unterteil und dem Deckel besteht, und zeichnet sich dadurch aus, dass zumindest eines der Elemente Unterteil und Deckel zumindest eine erste Hinterschneidung aufweist, in die im geschlossenen Zustand des Deckels zumindest ein Vorsprung eingreift, der an dem anderen der Elemente Deckel und Unterteil angeordnet ist.

In einer vorteilhaften Weiterbildung ist vorgesehen, dass die erste Hinterschneidung sich senkrecht zur Drehachse erstreckend ausgebildet ist. Dadurch ist die Verriegelung auch im Betrieb der Laborzentrifuge besonders sicher.

In einer vorteilhaften Weiterbildung ist vorgesehen, dass die erste Hinterschneidung sich vollständig um die Drehachse erstreckt. Dadurch kann der Deckel in beliebigen azimutalen Orientierungen in Bezug auf die Drehachse des Zentrifugenrotors auf dem Unterteil angeordnet werden.

In einer vorteilhaften Weiterbildung ist vorgesehen, dass der Vorsprung eine zum Unterteil hinweisende Fase oder Rundung aufweist und/oder die erste Hinterschneidung eine zum Deckel hinweisende Fase oder Rundung aufweist. Dadurch wird der Schließvorgang erleichtert.

In einer vorteilhaften Weiterbildung ist vorgesehen, dass eine Schließhilfe angeordnet ist, die bevorzugt als Fase oder Rundung ausgebildet ist, durch die der Vorsprung beim Aufstecken des Deckels auf das Unterteil in Eingriff mit der ersten Hinterschneidung gebracht wird, wobei bevorzugt vorgesehen ist, dass der Vorsprung eine zum Unterteil hinweisende Fase oder Rundung aufweist und/oder in Bezug auf die Schließrichtung vor der ersten Hinterschneidung eine zum Deckel hinweisende Fase oder Rundung angeordnet ist. Dadurch lässt sich der Deckel sehr leicht auf dem Unterteil verriegeln, wodurch die Einhandbedienbarkeit verbessert wird.

In einer vorteilhaften Weiterbildung ist vorgesehen, dass die Fase in Bezug auf die Drehachse einen Winkel im Bereich 20° bis 80°, bevorzugt 45° bis 75°, insbesondere 60° aufweist. Dadurch ist die Schließhilfe besonders wirksam.

In einer vorteilhaften Weiterbildung ist vorgesehen, dass der Vorsprung eine zum Deckel hinweisende Fase oder Rundung aufweist und/oder die erste Hinterschneidung eine zum Unterteil hinweisende Fase oder Rundung aufweist. Dadurch wird beim Zentrifugieren ein Anpressen des Deckels auf das Unterteil bewirkt. Dies verstärkt zum einen die Abdichtung zwischen Deckel und Unterteil und zum anderen wird ein Wackeln des Deckels auf dem Unterteil vermieden.

In einer vorteilhaften Weiterbildung ist vorgesehen, dass in Bezug auf die Drehachse zwei gegenüberliegend angeordnete Vorsprünge ausgebildet sind. Dadurch ist der Verschluss symmetrisch aufgebaut und dadurch auch bei hohen Drehzahlen der Laborzentrifuge besonders sicher. Es können auch drei bis fünf symmetrisch angeordnete Vorsprünge verwendet werden, wodurch immer noch eine Einhandbedienung möglich wäre. Allerdings wird der Verschluss zwar sicherer, je mehr Vorsprünge eingesetzt werden, aber auch unhandlicher.

In einer vorteilhaften Weiterbildung ist vorgesehen, dass der Vorsprung eine zur ersten Hinterschneidung weisende Vorspannung aufweist, die bevorzugt durch eine Feder (Schließfeder), insbesondere durch eine Formfeder bereitgestellt ist. Dadurch lässt sich die Verriegelung besonders sicher herstellen, so dass die Einhandbedienbarkeit verbessert wird.

Erfindungsgemäß ist vorgesehen, dass der Vorsprung an einem Hebel mit einem Drehpunkt angeordnet ist, wobei der Drehpunkt bevorzugt an dem Deckel angeordnet ist. Dadurch lässt sich der Vorsprung besonders einfach betätigen.

In einer vorteilhaften Weiterbildung ist vorgesehen, dass der Masseschwerpunkt des Hebels sich in Bezug auf die Schließrichtung oberhalb des Drehpunktes befindet. Dadurch besteht eine besonders sichere Verriegelung auch bei hohen Drehzahlen des Zentrifugenrotors, weil die Trägheitsmomente im Zusammenhang mit den Fliehkräften dafür sorgen, dass der Vorsprung nicht außer Eingriff mit der ersten Hinterschneidung gerät. Außerdem wird dadurch beim Zentrifugieren eine ggf. vorhandene Schließfeder entlastet, was deren Haltbarkeit erhöht.

In einer vorteilhaften Weiterbildung ist vorgesehen, dass der Hebel, der bevorzugt ein Spritzgussteil ist, zumindest zwei Hebelteile umfasst. Dadurch lässt sich der Hebel mit sehr geringem Gewicht, bevorzugt zumindest teilweise hohl herstellen, wodurch das Gewicht des Zentrifugenrotors gering gehalten werden kann. Die Hebelteile können spritzgegossen sein. Alternativ zu einem Spritzguss können auch Fräsen oder Druckguss verwendet werden. Er muss auch nicht zwingend mit einem Hohlraum hergestellt sein.

In einer vorteilhaften Weiterbildung ist vorgesehen, dass im geschlossenen Zustand des Deckels der Vorsprung zumindest einen Anlagepunkt an der ersten Hinterschneidung aufweist, dessen radialer Abstand von der Drehachse des Rotors höchstens dem radialen Abstand des Drehpunktes des Hebels von der Drehachse des Rotors entspricht. Dadurch treten beim Ziehen des Deckels vom Unterteil weg und beim Zentrifugieren keine Kräfte auf, die ein Öffnen der Verriegelung zwischen Deckel und Unterteil bewirken könnten. Besonders bevorzugt ist der radiale Abstand des Anlagepunkts von der Drehachse identisch zum radialen Abstand des Drehpunktes von der Drehachse. Dann liegt der Anlagepunkt lotrecht unter dem Drehpunkt. Durch diese Ausgestaltung wird der Hebelarm Null und es entsteht beim Zentrifugieren keine Kraft, die zum Öffnen des Hebels führen würde. Dadurch muss eine solche Kraft auch nicht durch die Feder oder die Fliehkraft beim Zentrifugieren kompensiert werden. Ein solch definierter Anlagepunkt kann beispielsweise durch eine leichte Rundung des Vorsprungs im Bereich des Anlagepunktes erzeugt werden.

In einer vorteilhaften Weiterbildung ist vorgesehen, dass zumindest eine Seite der Feder im Inneren des Hebels verankert ist. Dadurch ist die Feder besonders sicher gelagert.

In einer vorteilhaften Weiterbildung ist vorgesehen, dass der Drehpunkt eine Lagerachse aufweist, die auf einer Seite in einem Sackloch gelagert ist, wobei zwei Hebel bestehen und die entsprechenden Sacklöcher in Bezug auf die Drehachse rotationssymmetrisch angeordnet sind. Dadurch können keine Unwuchten im Betrieb auftreten. Auf der jeweils anderen Seite ist dann bevorzugt eine Durchgangsbohrung für die Lagerachse angeordnet.

Erfindungsgemäß ist vorgesehen, dass der Deckel eine kreisrunde Aussparung für eine Befestigung des Zentrifugenrotors in einer Zentrifuge aufweist, wobei der Hebel eine die kreisrunde Aussparung fortsetzende konkave Gestaltung aufweist, die zur Drehachse weist, wobei der Hebel so angeordnet ist, dass im geschlossenen Zustand des Deckels die konkave Gestaltung nicht nach innen in die kreisrunde Aussparung hineinragt. Dadurch lässt sich der Zentrifugenrotor sehr einfach in einer Zentrifuge montieren und zugleich ist der verriegelte Zustand des Deckels auf dem Unterteil deutlich angezeigt, so dass Fehlbedienungen vermieden werden. Durch die Weiterführung der konkaven Form von Deckel und Hebel ist der geschlossene Zustand des Rotordeckels somit eindeutig zu erkennen, denn im Fall eines nicht ordnungsgemäßen Verschlusses besteht diese optische Weiterführung nicht, was leicht optisch durch den Bediener zu erfassen ist.

In einer vorteilhaften Weiterbildung ist vorgesehen, dass der Deckel eine zweite Hinterschneidung als Griff zum Tragen des Zentrifugenrotors aufweist, wobei die zweite Hinterschneidung bevorzugt gegenüber dem Deckel vorspringt. Dadurch kann der Zentrifugenrotor sehr komfortabel getragen werden, ohne dass Gefahr besteht, dass die Verriegelung zwischen Deckel und Unterteil beim Tragen gelöst wird. Dies wird noch dadurch verbessert, dass die Hebel gegenüber der zweiten Hinterschneidung vorstehen, wodurch ihre Betätigung beim Tragen leicht vermieden werden kann. Im Extremfall kann die zweite Hinterschneidung im Bereich der Hebel entfernt sein.

In einer vorteilhaften Weiterbildung ist vorgesehen, dass in Bezug auf die Schließrichtung nach der ersten Hinterschneidung eine bevorzugt aerosoldichte Abdichtung zwischen Deckel und Unterteil besteht, so dass der Verschluss in Bezug auf die Abdichtung außerhalb des zwischen Deckel und Unterteil gebildeten Probenraums angeordnet ist. Diese Abdichtung ist bevorzugt als Dichtelement ausgebildet, das zwischen Deckel und Unterteil eingeklemmt wird.

Die Merkmale und weitere Vorteile der vorliegenden Erfindung werden im Folgenden anhand der Beschreibung eines bevorzugten Ausführungsbeispiels im Zusammenhang mit den Figuren deutlich werden. Dabei zeigen rein schematisch:
- Fig. 1: den erfindungsgemäßen Zentrifugenrotor gemäß einer ersten bevorzugten Ausgestaltung in einer perspektivischen Ansicht,
- Fig. 2: den erfindungsgemäßen Zentrifugenrotor nach Fig. 1 in einer Schnittansicht,
- Fig. 3: eine Detailansicht des Verschlusses des erfindungsgemäßen Zentrifugenrotors nach Fig. 2 in einer Schnittansicht,
- Fig. 4: eine Detailansicht des Bereichs Y des Verschlusses des erfindungsgemäßen Zentrifugenrotors nach Fig. 3 in einer Schnittansicht,
- Fig. 5: das Unterteil des erfindungsgemäßen Zentrifugenrotors nach Fig. 1,
- Fig. 6: einen Teil des Deckels des erfindungsgemäßen Zentrifugenrotors nach Fig. 1,
- Fig. 7: einen Teil des Hebels des erfindungsgemäßen Zentrifugenrotors gemäß Fig. 1 in zwei unterschiedlichen Ansichten und
- Fig. 8: den Hebel des erfindungsgemäßen Zentrifugenrotors gemäß Fig. 1 in einer Gesamtdarstellung.

In den Fig. 1 bis 8 sind der erfindungsgemäße Zentrifugenrotor 10 und dessen Teile in verschiedenen Ansichten gezeigt.

Es ist zu erkennen, dass dieser Zentrifugenrotor 10 weitestgehend rotationssymmetrisch ist und ein Unterteil 12 und einen Deckel 14 aufweist, wobei der Deckel 14 auf das Unterteil 12 in einer in Bezug auf die Drehachse D parallelen Schließrichtung S aufgesetzt und in einer in Bezug auf die Drehachse D parallelen Lösrichtung L abgenommen werden kann.

Das Unterteil 12 weist eine Reihe gleichmäßig beabstandeter Bohrungen oder Fächer 16 zur Aufnahme von Probengefäßen in Form von beispielsweise Reagenzgläsern (nicht gezeigt) auf. Zentral ist in dem Unterteil 12 eine Nabe 18 mit einer Bohrung 20 angeordnet, die eine Antriebswelle einer Laborzentrifuge (beides nicht gezeigt) aufnehmen kann, wodurch der Zentrifugenrotor 10 antreibbar ist. An der Nabe 18 ist aus dem Deckel 14 herausragend ein Traggriff 22 mit einer zum Ergreifen vorgesehenen Hinterschneidung 23 gebildet, durch den der Zentrifugenrotor 10 ergriffen und getragen werden kann ohne den Deckel 14 dadurch zu lösen.

Der Deckel 14 weist zwei Hebel 24 mit jeweils einer zum Ergreifen vorgesehenen Hinterschneidung 25 auf, wobei die Hebel 24 in Bezug auf die Drehachse D gegenüberliegend und gleich beabstandet angeordnet sind.

Zwischen Unterteil 12 und Deckel 14 bildet sich ein Probenraum 26 aus, der durch die zwischen Unterteil 12 und Deckel 14 angeordnete äußere 28 und innere Abdichtung 30, die jeweils gegenüber der Drehachse D rotationssymmetrisch ausgebildet sind, aerosoldicht abgedichtet ist. Von diesem Probenraum 26 aus sind die Fächer 16 und damit die einzelnen Probengefäße zugänglich.

Weiterhin ist zwischen dem Unterteil 12 und dem Deckel 14 ein Verschluss 32 ausgebildet, der in den Fig. 3 und 4 in Detailansichten gezeigt ist.

Es ist zu erkennen, dass der Verschluss 32 durch die beiden Hebel 24 gebildet wird und eine Hinterschneidung 34, in die die jeweiligen Vorsprünge 36 der Hebel 24 eingreifen.

Wie in Fig. 5 zu erkennen ist, ist die Hinterschneidung 34 durchgängig in Umfangsrichtung ausgebildet, erstreckt sich also rings um die Drehachse D, und ist in radialer Richtung geöffnet. Es handelt sich also um eine radial geöffnete Umfangsnut 34.

Die Hebel 24 sind so ausgebildet, dass sich ihr Masseschwerpunkt M in Bezug auf die Lösrichtung L oberhalb des Lagers 38 befindet. Das Lager ist dabei ein Schraubbolzen 38, der in einer Sacklochbohrung 40 mit Gewinde eingeschraubt ist, wie Fig. 6 entnommen werden kann. Diese Sacklochbohrung 40 ist im Traggriff 22 angeordnet und zwar gegenüberliegend von einer Durchgangsbohrung 42, durch die der Schraubbolzen 38 durch den Hebel 24 in die Sacklochbohrung 40 eingeschraubt werden kann. Dabei sind die Sacklochbohrungen 40 rotationssymmetrisch angeordnet.

Zur Aufnahme der Hebel 24 weist der Deckel 14 eine Ausnehmung 44 auf, in der der Hebel 24 um den Schraubbolzen 38 verkippbar angeordnet ist. Dabei ist der Hebel 24 in Bezug auf seinen Vorsprung 36 gegen die Hinterschneidung 34 durch die Formfeder 46 vorgespannt, die sich an der Ausnehmung 44 abstützt, wie am besten in Fig. 3 zu erkennen ist.

Wie den Fig. 7 und 8 zu entnehmen ist, ist der Hebel 24 aus zwei Spitzgussteilen 48 aufgebaut (die Verbindungsnaht der zwei Spritzgussteile 48 ist in Fig. 8 nicht dargestellt), wobei in Fig. 7 jeweils nur eine Hälfte 48 in zwei verschiedenen perspektivischen Ansichten gezeigt ist. Diese Zweiteilung erfolgt aus Fertigungsgründen, da dadurch ein Spritzguss aus Kunststoff für die Hebel 24 ermöglicht wird. So können die Hebel 24 mit einem Hohlraum 50 zur Gewichtsreduktion versehen sein, ohne die Entformbarkeit zu verhindern. Alternativ zum Spritzguss können beispielsweise auch Fräsen oder Druckguss verwendet werden. Andererseits kann der Hebel 24 auch einteilig, also ohne diese Zweiteilung, ausgebildet werden.

Weiterhin weisen die Hebel 24 eine Durchgangsbohrung 52 für die Schraubbolzen 38 auf. Die Formfeder 46 ist mit ihrem einen Ende 54 in einer Vertiefung 56 gelagert. Das andere Ende 58 liegt frei, ist allerdings beidseits durch Vorsprünge 60 gehalten.

Der Vorsprung 36 weist eine in Richtung Unterteil 12 weisende erste Fase 62 und eine in Richtung Deckel 14 weisende zweite Fase 64 auf. Außerdem ist in Fig. 7 zu erkennen, dass die Innenflächen 66, 68 gekehlt ausgebildet sind.

In den Fig. 2 und 4 ist zu erkennen, dass in Schließrichtung vor der Hinterschneidung 34 am Unterteil 12 eine erste Fase 70 ausgebildet ist und die Hinterschneidung 34 eine zum Unterteil 12 weisende zweite Fase 72 aufweist.

Die erste Fase 62 des Vorsprungs 36 und die oberhalb der Hinterschneidung 34 angeordnete erste Fase 70 des Unterteils wirken als Schließhilfe, da beim Drücken des Deckels 14 in Schließrichtung S auf das Unterteil 12 der Vorsprung 36 gegen die Federkraft der Feder 46 automatisch von der Drehachse D radial nach außen geführt wird und dadurch der Vorsprung 74 am Unterteil 12 überwunden wird, auch ohne, dass die Hebel 24 manuell betätigt werden müssen.

Durch die zweite Fase 64 am Vorsprung 36 und die zweite Fase 72 des Unterteils 12 in der Hinterschneidung 34 erfolgt im Betrieb des Zentrifugenrotors 10 ein Anpressen des Deckels 14 auf das Unterteil 12. Dadurch wird zum einen die Feder 46 entlastet, was deren Haltbarkeit verlängert, und andererseits wird ein Wackeln des Deckels 14 auf dem Unterteil 12 verhindert.

In den Fig. 3 und 4 ist weiterhin zu erkennen, dass der Anlagepunkt A zwischen Vorsprung 36 und Hinterschneidung 34 sich in Bezug auf den Mittelunkt des Lagers 38 näher an der Drehachse D befindet. Dadurch wirken weder bei Zug in Lösrichtung L auf den Deckel 14 noch im Betrieb des Zentrifugenrotors 10 auf den Verschluss 32 lösende Kräfte. Alternativ kann auch vorgesehen sein, dass der radiale Abstand des Anlagepunkts A von der Drehachse D identisch zum radialen Abstand des Drehpunktes des Lagers 38 von der Drehachse D. Dann liegt der Anlagepunkt A lotrecht unter dem Drehpunkt. Durch diese Ausgestaltung wird der Hebelarm Null und es entsteht beim Zentrifugieren keine Kraft, die zum Öffnen des Hebels 24 führen würde. Dadurch muss eine solche Kraft auch nicht durch die Feder 46 oder die Fliehkraft beim Zentrifugieren kompensiert werden. Ein solch definierter Anlagepunkt A kann beispielsweise durch eine leichte Rundung (nicht gezeigt) des Vorsprungs 36 im Bereich des Anlagepunktes A erzeugt werden.

Durch die Ausbildung des Massenschwerpunktes M oberhalb des Lagers 38 wird im Betrieb des Zentrifugenrotors 10 das obere Ende des Hebels 24 radial nach außen gepresst, wodurch die Verriegelung zwischen Vorsprung 36 und Hinterschneidung 34 verstärkt wird. Außerdem wird auch dadurch die Feder 46 entlastet.

In Fig. 6 ist zu erkennen, dass der Traggriff 22 rings um die Ausnehmungen 44 ohne Hinterschneidung 25 ausgebildet ist. Dadurch stehen die Hebel 24 im verriegelten Zustand gegenüber dem Griff 22 radial nach außen vor (vgl. Fig. 1). Dadurch wird die ordnungsgemäße Verriegelung stets sicher angezeigt.

Andererseits weist die Innenfläche 66 des Hebels 24 den gleichen Radius auf wie die Bohrung 20 im Bereich des Griffs 22. Dadurch können Befestigungsmittel zur Verbindung des Zentrifugenrotors 10 mit der Welle eines Zentrifugenmotors (nicht gezeigt) leicht betätigt werden. Außerdem wird durch die Weiterführung der konkaven Form der Innenfläche 66 des Hebels 24 und der Bohrung 20 der ordnungsgemäß verriegelte Zustand ebenfalls eindeutig erkennbar (vgl. Fig. 1), d.h. dass der Nutzer einen nicht ordnungsgemäß verriegelten Zustand dadurch erkennt, dass die konkave Form nicht fortgesetzt wird, sondern ein Versatz besteht, der für das Auge des Nutzers sehr einfach wahrnehmbar ist.

Der Probenraum 26 ist im verriegelten Zustand des Deckels 14 auf dem Unterteil 12 vollständig aerosoldicht ausgebildet mittels der Abdichtungen 28 und 30, da sich die Verschluss 32 außerhalb des Probenraumes 26 befindet.

Aus der vorstehenden Darstellung ist deutlich geworden, dass mit der vorliegenden Erfindung ein Zentrifugenrotor 10 bereitgestellt wird, bei dem der Verschluss 32 zwischen dem Unterteil 12 des Zentrifugenrotors 10 und dem Deckel 14 so verbessert wurde, dass eine echte Einhandbedienbarkeit ermöglicht wird. Insbesondere ist der Verschluss 32 mit nur einer Hand verschließbar und wieder lösbar. Dabei ist der Verschluss 32 konstruktiv einfacher und auch kostengünstiger herstellbar.

### Bezugszeichenliste

- 10: erste bevorzugte Ausgestaltung des erfindungsgemäßen Zentrifugenrotors
- 12: Unterteil
- 14: Deckel
- 16: Bohrungen bzw. Fächer zur Aufnahme von Probengefäßen
- 18: Nabe
- 20: Bohrung in Nabe 18
- 22: Traggriff
- 23: Hinterschneidung zum Ergreifen des Traggriffs 22, zweite Hinterschneidung
- 24: Betätigungshebel
- 25: Hinterschneidung zum Ergreifen des Betätigungshebels 24
- 26: Probenraum
- 28: äußere Abdichtung zwischen Unterteil 12 und Deckel 14
- 30: innere Abdichtung zwischen Unterteil 12 und Deckel 14
- 32: Verschluss zwischen Unterteil 12 und Deckel 14
- 34: Hinterschneidung in Unterteil 12, Umfangsnut, erste Hinterschneidung
- 36: Vorsprünge der Betätigungshebel 24
- 38: Lagerachse, Schraubbolzen 38
- 40: Sacklochbohrung
- 42: Durchgangsbohrung
- 44: Ausnehmung im Deckel 14
- 46: Schließfeder, Formfeder
- 48: ein Spritzgussteil der Betätigungshebel 24
- 50: Hohlraum in Betätigungshebel 24
- 52: Durchgangsbohrung in Betätigungshebel 24
- 54: ein Ende der Feder 46
- 56: Vertiefung in Betätigungshebel 24 für Feder 46
- 58: anderes Ende der Feder 46
- 60: Vorsprünge
- 62: erste Fase des Vorsprungs 36, Schließhilfe
- 64: zweite Fase des Vorsprungs 36
- 66, 68: Innenflächen des Hebels 24
- 70: erste Fase am Unterteil 12, Schließhilfe
- 72: zweite Fase am Unterteil 12
- 74: Vorsprung am Unterteil 12
- D: Drehachse D
- L: Lösrichtung
- M: Masseschwerpunkt
- S: Schließrichtung

## Patentansprüche

1. Zentrifugenrotor (10) mit einem Unterteil (12) und einem Deckel (14), wobei der Zentrifugenrotor (10) eine Drehachse (D) aufweist, wobei der Deckel (14) auf das Unterteil (12) entlang der Drehachse (D) in einer Schließrichtung (S) aufsteckbar und entlang der Drehachse (D) in einer Lösrichtung (L) abnehmbar ist, wobei im geschlossenen Zustand des Deckels (14) ein Verschluss (32) zwischen dem Unterteil (12) und dem Deckel (14) besteht, wobei zumindest eines der Elemente Unterteil (12) und Deckel (14) zumindest eine erste Hinterschneidung (34) aufweist, in die im geschlossenen Zustand des Deckels (14) zumindest ein Vorsprung (36) eingreift, der an dem anderen der Elemente Deckel (14) und Unterteil (12) angeordnet ist, wobei der Vorsprung (36) an einem Hebel (24) mit einem Drehpunkt (38) angeordnet ist, **dadurch gekennzeichnet, dass** der Deckel (14) eine kreisrunde Aussparung (20) für eine Befestigung des Zentrifugenrotors (10) in einer Zentrifuge aufweist, wobei der Hebel (24) eine die kreisrunde Aussparung (20) fortsetzende konkave Gestaltung (66) aufweist, die zur Drehachse (D) weist, wobei der Hebel (24) so angeordnet ist, dass im geschlossenen Zustand des Deckels (14) die konkave Gestaltung (66) nicht nach innen in die kreisrunde Aussparung (20) hineinragt.

2. Zentrifugenrotor (10) nach Anspruch 1, **dadurch gekennzeichnet, dass** die erste Hinterschneidung (34) sich senkrecht zur Drehachse (D) erstreckend ausgebildet ist und/oder dass die erste Hinterschneidung (34) sich vollständig um die Drehachse (D) erstreckt.

3. Zentrifugenrotor (10) nach einem der Ansprüche 1 oder 2, **dadurch gekennzeichnet, dass** eine Schließhilfe angeordnet ist, die bevorzugt als Fase (62, 70) oder Rundung ausgebildet ist, durch die der Vorsprung (36) beim Aufstecken des Deckels (14) auf das Unterteil (12) in Eingriff mit der ersten Hinterschneidung (34) gebracht wird, wobei bevorzugt vorgesehen ist, dass der Vorsprung (36) eine zum Unterteil (12) hinweisende Fase (62) oder Rundung aufweist und/oder in Bezug auf die Schließrichtung (S) vor der ersten Hinterschneidung (34) eine zum Deckel (14) hinweisende Fase (70) oder Rundung angeordnet ist.

4. Zentrifugenrotor (10) nach Anspruch 3, **dadurch gekennzeichnet, dass** die Fase (62, 70) in Bezug auf die Drehachse (D) einen Winkel im Bereich 20° bis 80°, bevorzugt 45° bis 75°, insbesondere 60° aufweist.

5. Zentrifugenrotor (10) nach einem der vorherigen Ansprüche, **dadurch gekennzeichnet, dass** der Vorsprung (36) eine zum Deckel (14) hinweisende Fase (64) oder Rundung aufweist und/oder die erste Hinterschneidung (34) eine zum Unterteil (12) hinweisende Fase (72) oder Rundung aufweist.

6. Zentrifugenrotor (10) nach einem der vorherigen Ansprüche, **dadurch gekennzeichnet, dass** in Bezug auf die Drehachse (D) zwei gegenüberliegend angeordnete Vorsprünge (36) ausgebildet sind.

7. Zentrifugenrotor (10) nach einem der vorherigen Ansprüche, **dadurch gekennzeichnet, dass** der Vorsprung (36) eine zur ersten Hinterschneidung (34) weisende Vorspannung aufweist, die bevorzugt durch eine Feder, insbesondere durch eine Formfeder (46) bereitgestellt ist.

8. Zentrifugenrotor (10) nach einem der vorherigen Ansprüche, **dadurch gekennzeichnet, dass** der Drehpunkt (38) bevorzugt an dem Deckel (14) angeordnet ist.

9. Zentrifugenrotor (10) nach Anspruch 8, **dadurch gekennzeichnet, dass** der Masseschwerpunkt (M) des Hebels (24) sich in Bezug auf die Schließrichtung (S) oberhalb des Drehpunktes (38) befindet.

10. Zentrifugenrotor (10) nach Anspruch 8 oder 9, **dadurch gekennzeichnet, dass** der Hebel (24) zwei Hebelteile (48) umfasst.

11. Zentrifugenrotor (10) nach einem der Ansprüche 8 bis 10, **dadurch gekennzeichnet, dass** im geschlossenen Zustand des Deckels (14) der Vorsprung (36) zumindest einen Anlagepunkt (A) an der ersten Hinterschneidung (34) aufweist, dessen radialer Abstand von der Drehachse (D) höchstens dem radialen Abstand des Drehpunktes (38) von der Drehachse (D) entspricht, wobei der radiale Abstand des Anlagepunkts (A) von der Drehachse (D) bevorzugt identisch zum radialen Abstand des Drehpunktes (38) von der Drehachse (D) ist.

12. Zentrifugenrotor (10) nach einem der Ansprüche 8 bis 11 in Verbindung mit Anspruch 7, **dadurch gekennzeichnet, dass** zumindest eine Seite (54) der Feder (46) im Inneren des Hebels (24) verankert ist.

13. Zentrifugenrotor (10) nach einem der Ansprüche 8 bis 12, **dadurch gekennzeichnet, dass** der Drehpunkt eine Lagerachse (38) aufweist, die auf einer Seite in einem Sackloch (40) gelagert ist, wobei zwei Hebel (24) bestehen und die entsprechenden Sacklöcher (40) in Bezug auf die Drehachse (D) rotationssymmetrisch angeordnet sind.

14. Zentrifugenrotor (10) nach einem der vorherigen Ansprüche, **dadurch gekennzeichnet, dass** der Deckel (14) eine zweite Hinterschneidung (23) als Griff zum Tragen des Zentrifugenrotors aufweist, wobei die zweite Hinterschneidung (23) bevorzugt gegenüber dem Deckel (14) vorspringt.

15. Zentrifugenrotor (10) nach einem der vorherigen Ansprüche, **dadurch gekennzeichnet, dass** in Bezug auf die Schließrichtung (S) nach der ersten Hinterschneidung (34) eine bevorzugt aerosoldichte Abdichtung (30) zwischen Deckel (14) und Unterteil (12) besteht, so dass der Verschluss (32)in Bezug auf die Abdichtung (30) außerhalb des zwischen Deckel (14) und Unterteil (12) gebildeten Probenraums (26) angeordnet ist.

## Claims

1. Centrifuge rotor (10) comprising a lower part (12) and a cover (14), wherein the centrifuge rotor (10) has a rotational axis (D), wherein the cover (14) can be placed onto the lower part (12) along the rotational axis (D) in a closing direction (S) and can be removed along the rotational axis (D) in a detaching direction (L), wherein, when the cover (14) is closed, there is a closure (32) between the lower part (12) and the cover (14), wherein at least one of the elements out of the lower part (12) and the cover (14) comprises at least one first undercut (34), in which, when the cover (14) is closed, at least one projection (36) engages, which is arranged on the other of the elements out of the cover (14) and the lower part (12), wherein the projection (36) is arranged on a lever (24) having a fulcrum (38), **characterised in that** the cover (14) comprises a circular cut-out (20) for fastening the centrifuge rotor (10) in a centrifuge, wherein the lever (24) has a concave shaping (66) which continues the circular cut-out (20) and points towards the rotational axis (D), wherein the lever (24) is arranged such that, when the cover (14) is closed, the concave shaping (66) does not project inwards into the circular cut-out (20).

2. Centrifuge rotor (10) according to claim 1, **characterised in that** the first undercut (34) is configured to extend perpendicularly to the rotational axis (D), and/or **in that** the first undercut (34) is configured to extend all the way around the rotational axis (D).

3. Centrifuge rotor (10) according to any of claims 1 or 2, **characterised in that** a closing aid is arranged which is preferably configured as a chamfer (62, 70) or rounded portion, by means of which the projection (36) is brought into engagement with the first undercut (34) when the cover (14) is placed onto the lower part (12), wherein it is preferably provided that the projection (36) has a chamfer (62) or rounded portion that points towards the lower part (12) and/or a chamfer (70) or rounded portion that points towards the cover (14) is arranged in front of the first undercut (34) relative to the closing direction (S).

4. Centrifuge rotor (10) according to claim 3, **characterised in that** the chamfer (62, 70) has an angle in the range of from 20° to 80°, preferably 45° to 75°, in particular 60°, relative to the rotational axis (D).

5. Centrifuge rotor (10) according to any of the preceding claims, **characterised in that** the projection (36) has a chamfer (64) or rounded portion that points towards the cover (14) and/or the first undercut (34) has a chamfer (72) or rounded portion that points towards the lower part (12).

6. Centrifuge rotor (10) according to any of the preceding claims, **characterised in that** two opposing projections (36) are formed in relation to the rotational axis (D).

7. Centrifuge rotor (10) according to any of the preceding claims, **characterised in that** the projection (36) has preloading that points towards the first undercut (34), which preloading is preferably provided by a spring, in particular by a shaped spring (46).

8. Centrifuge rotor (10) according to any of the preceding claims, **characterised in that** the fulcrum (38) is preferably arranged on the cover (14).

9. Centrifuge rotor (10) according to claim 8, **characterised in that** the centre of gravity (M) of the lever (24) is situated above the fulcrum (38) in relation to the closing direction (S).

10. Centrifuge rotor (10) according to claim 8 or 9, **characterised in that** the lever (24) comprises two lever parts (48).

11. Centrifuge rotor (10) according to any of claims 8 to 10, **characterised in that**, when the cover (14) is closed, the projection (36) has at least one contact point (A) with the first undercut (34), of which the radial spacing from the rotational axis (D) corresponds at most to the radial spacing of the fulcrum (38) from the rotational axis (D), wherein the radial spacing of the contact point (A) from the rotational axis (D) is preferably identical to the radial spacing of the fulcrum (38) from the rotational axis (D).

12. Centrifuge rotor (10) according to any of claims 8 to 11 in conjunction with claim 7, **characterised in that** at least one side (54) of the spring (46) is anchored inside the lever (24).

13. Centrifuge rotor (10) according to any of claims 8 to 12, **characterised in that** the fulcrum comprises a bearing shaft (38), which is mounted in a blind hole (40) on one side, wherein there are two levers (24) and the corresponding blind holes (40) are arranged rotationally symmetrically relative to the rotational axis (D).

14. Centrifuge rotor (10) according to any of the preceding claims, **characterised in that** the cover (14) comprises a second undercut (23) as a grip for carrying the centrifuge rotor, wherein the second undercut (23) preferably projects relative to the cover (14).

15. Centrifuge rotor (10) according to any of the preceding claims, **characterised in that** there is a preferably aerosol-tight seal (30) between the cover (14) and the lower part (12) after the first undercut (34) in relation to the closing direction (S), such that the closure (32) is arranged outside the sample space (26) formed between the cover (14) and the lower part (12) in relation to the seal (30).

## Revendications

1. Rotor de centrifugeuse (10) avec une partie inférieure (12) et un couvercle (14), le rotor de centrifugeuse (10) présentant un axe de rotation (D), le couvercle (14) pouvant être emboîté sur la partie inférieure (12) le long de l'axe de rotation (D) dans une direction de fermeture (S) et pouvant être retiré le long de l'axe de rotation (D) dans une direction de libération (L) ; dans l'état fermé du couvercle (14), une fermeture (32) existant entre la partie inférieure (12) et le couvercle (14), au moins un des éléments partie inférieure (12) et couvercle (14) présentant au moins une première contre-dépouille (34) dans laquelle s'engage au moins une saillie (36) dans l'état fermé du couvercle (14), qui est agencée sur l'autre des éléments couvercle (14) et partie inférieure (12), la saillie (36) étant agencée sur un levier (24) avec un point de rotation (38), **caractérisé en ce que** le couvercle (14) présente un évidement circulaire (20) pour une fixation du rotor de centrifugeuse (10) dans une centrifugeuse, le levier (24) présentant une configuration concave (66) prolongeant l'évidement circulaire (20), qui est orientée vers l'axe de rotation (D), le levier (24) étant agencé de telle sorte qu'à l'état fermé du couvercle (14), la configuration concave (66) ne fait pas saillie vers l'intérieur dans l'évidement circulaire (20).

2. Rotor de centrifugeuse (10) selon la revendication 1, **caractérisé en ce que** la première contre-dépouille (34) est réalisée en s'étendant perpendiculairement à l'axe de rotation (D) et/ou **en ce que** la première contre-dépouille (34) s'étend entièrement autour de l'axe de rotation (D).

3. Rotor de centrifugeuse (10) selon l'une quelconque des revendications 1 ou 2, **caractérisé en ce qu'**il est prévu une aide à la fermeture, qui est de préférence réalisée sous forme de chanfrein (62, 70) ou d'arrondi, par lequel la saillie (36) est amenée en prise avec la première contre-dépouille (34) lors de l'emboîtement du couvercle (14) sur la partie inférieure (12), il étant de préférence prévu que la saillie (36) présente un chanfrein (62) ou un arrondi orienté vers la partie inférieure (12) et/ou qu'un chanfrein (70) ou un arrondi orienté vers le couvercle (14) soit agencé avant la première contre-dépouille (34) par rapport à la direction de fermeture (S).

4. Rotor de centrifugeuse (10) selon la revendication 3, **caractérisé en ce que** le chanfrein (62, 70) présente, par rapport à l'axe de rotation (D), un angle dans la plage allant de 20° à 80°, de préférence de 45° à 75°, notamment 60°.

5. Rotor de centrifugeuse (10) selon l'une quelconque des revendications précédentes, **caractérisé en ce que** la saillie (36) présente un chanfrein (64) ou un arrondi orienté vers le couvercle (14) et/ou la première contre-dépouille (34) présente un chanfrein (72) ou un arrondi orienté vers la partie inférieure (12).

6. Rotor de centrifugeuse (10) selon l'une quelconque des revendications précédentes, **caractérisé en ce que** deux saillies (36) agencées à l'opposé sont réalisées par rapport à l'axe de rotation (D).

7. Rotor de centrifugeuse (10) selon l'une quelconque des revendications précédentes, **caractérisé en ce que** la saillie (36) présente une précontrainte orientée vers la première contre-dépouille (34), qui est de préférence fournie par un ressort, notamment par un ressort de forme (46).

8. Rotor de centrifugeuse (10) selon l'une quelconque des revendications précédentes, **caractérisé en ce que** le point de rotation (38) est agencé de préférence sur le couvercle (14).

9. Rotor de centrifugeuse (10) selon la revendication 8, **caractérisé en ce que** le centre de masse (M) du levier (24) se trouve au-dessus du point de rotation (38) par rapport à la direction de fermeture (S).

10. Rotor de centrifugeuse (10) selon la revendication 8 ou 9, **caractérisé en ce que** le levier (24) comprend deux parties de levier (48).

11. Rotor de centrifugeuse (10) selon l'une quelconque des revendications 8 à 10, **caractérisé en ce qu'**à l'état fermé du couvercle (14), la saillie (36) présente au moins un point d'appui (A) sur la première contre-dépouille (34), dont la distance radiale à l'axe de rotation (D) correspond au plus à la distance radiale du point de rotation (38) à l'axe de rotation (D), la distance radiale du point d'appui (A) à l'axe de rotation (D) étant de préférence identique à la distance radiale du point de rotation (38) à l'axe de rotation (D).

12. Rotor de centrifugeuse (10) selon l'une quelconque des revendications 8 à 11 en combinaison avec la revendication 7, **caractérisé en ce qu'**au moins un côté (54) du ressort (46) est ancré à l'intérieur du levier (24).

13. Rotor de centrifugeuse (10) selon l'une quelconque des revendications 8 à 12, **caractérisé en ce que** le point de rotation présente un axe de palier (38) logé d'un côté dans un trou borgne (40), deux leviers (24) existant et les trous borgnes (40) correspondants étant agencés à symétrie de révolution par rapport à l'axe de rotation (D).

14. Rotor de centrifugeuse (10) selon l'une quelconque des revendications précédentes, **caractérisé en ce que** le couvercle (14) présente une deuxième contre-dépouille (23) en tant que poignée pour porter le rotor de centrifugeuse, la deuxième contre-dépouille (23) faisant de préférence saillie par rapport au couvercle (14).

15. Rotor de centrifugeuse (10) selon l'une quelconque des revendications précédentes, **caractérisé en ce que**, par rapport à la direction de fermeture (S), il existe après la première contre-dépouille (34) un joint d'étanchéité (30) de préférence étanche aux aérosols entre le couvercle (14) et la partie inférieure (12), de telle sorte que la fermeture (32) est agencée, par rapport au joint d'étanchéité (30), à l'extérieur de l'espace d'échantillonnage (26) formé entre le couvercle (14) et la partie inférieure (12).
